# EUROPÄISCHE PATENTSCHRIFT

(11) **EP 0 078 550 B1**
(45) Veröffentlichungstag und Bekanntmachung des Hinweises auf die Patenterteilung: **07.08.1985**
(21) Anmeldenummer: 82110173.0
(22) Anmeldetag: 04.11.1982
(51) Int. Cl.: D04B 15/48, D04B 35/12

(54) **Faden-Fournisseur-Gruppe**
Yarn furnishers group
Groupe de fournisseurs de fil

(30) Priorität: 04.11.1981 SE 8106506
(43) Veröffentlichungstag der Anmeldung: 11.05.1983
(73) Patentinhaber: AKTIEBOLAGET IRO, S-523 00 Ulricehamn (SE)
(72) Erfinder: Hellström, Jerker, S-440 41 Nol (SE); Jacobsson, Kurt Arne Gunnar, S-523 00 Ulricehamn (SE); Tholander, Lars Helge Gottfrid, S-561 00 Huskvarna (SE)
(74) Vertreter: Grünecker, Kinkeldey, Stockmair & Schwanhäusser Anwaltssozietät

## Beschreibung

Die Erfindung betrifft eine Faden-Fournisseur- Gruppe zum Anbau an eine Textilmaschine, insbesondere eine Ringel-Strickmaschine, mit eiektrisch ansteuerbaren Schalt- bzw. Betätigungselementen in jedem Fournisseur, die über ein allen Fournisseuren gemeinsames Leitungsbündel mit einer zentralen Steuereinrichtung in signalübertragender Schaltverbindung stehen.

Aus der EP-A-0028412 ist es bekannt, das Leitungsbündel als flaches Mehrleiterkabel auszubilden, in dem mindestens so viele Leiter oder Drähte nebeneinander angeordnet sind, wie Fournisseure in der Fournisseur-Gruppe. Da beispielsweise einer Strickmaschine vierzehn oder mehr Fournisseure zugeordnet sind, und da für jeden Fournisseur gegebenenfalls mehrere Leitungen oder Drähte im Leitungsbündel benötigt werden, erhält das Leitungsbündel beträchtliche Abmessungen und ist in Folge der äußerst beengten Platzverhältnisse schwierig unterzubringen. Außerordentlich aufwendig ist ferner das funktionsgerechte Anschliessen und Markieren" der Fournisseure vor der ersten Inbetriebnahme der Textilmaschine oder nach Umstellungen oder das Anschließen bzw. « Markieren eines oder mehrerer ausgetauschter Fournisseure. Es ist dann nämlich erforderlich, daß eine Bedienungsperson manuell einen oder mehrere Kontaktstifte im Inneren des Fournisseurs entsprechend positioniert, damit die entsprechenden Schaltverbindungen zwischen den Schalt- bzw. Betätigungselementen und der zentralen Steuereinrichtung gebildet werden. Dieses manuelle « Markieren ist zudem zeitaufwendig und bedingt eine unerwünscht lange Stillstandszeit für die Textilmaschine.

Der Erfindung liegt das technische Problem. zugrunde, eine Faden-Fournisseur-Gruppe der eingangs genannten Art derart auszubilden, daß der bauliche Aufwand zum Verbinden der Fournisseure mit der zentralen Steuereinrichtung erheblich verringert wird und daß vor allem das Einjustieren bzw. « Markieren der Fournisseure in der Fournisseur-Gruppe vereinfacht und rascher durchführbar wird.

Das gestellte Problem wird erfindungsgemäß durch die im kennzeichnenden Teil des Patentanspruchs 1 angegebenen Merkmale gelöst. Bei dieser Ausbildung entfällt infolge der elektronischen Schalteinrichtung, der von der zentralen Steuereinrichtung eine Adresse zuteilbar ist, das manuelle Markieren jedes Fournisseurs. Sobald der Betrieb aufgenommen werden soll, teilt die zentrale Steuereinrichtung jeder elektronischen Schalteinrichtung eine Adresse zu, unter der dann im Betrieb jeder Fournisseur individuell ansteuerbar ist. Dies bedeutet, daß die Fournisseure der Gruppe nur mechanisch ohne « Markieren » festgelegt zu werden brauchen und daß dann die Textilmaschine umgehend betriebsbereit ist. Ein weiterer, wichtiger Vorteil besteht darin, daß das Leitungsbündel nur mehr eine geringe Anzahl von Leitungen enthält, da alle Fournisseure in gleicher Weise an die gleichen Leitungen angeschlossen sind, so daß sich das Anschließen verhältnismäßig einfach durchführen läßt und der bauliche Aufwand und der Platz für die Unterbringung des Leitungsbündels erheblich verringert ist, denn es müssen nicht mehr für jeden Fournisseur bestimmte Leitungen oder eine bestimmte Leitung ausgewählt werden. Das Leitungsbündel läßt sich ohne Schwierigkeiten baulich in die Fournisseurgruppe bzw. die Unterbringung der Gruppe integrieren, so daß für das Leitungsbündel wenig Platz erforderlich ist und es nicht mehr störend zwischen den einzelnen Fournisseuren und der zentralen Steuereinrichtung herumhängt. Die Stillstandszeiten der Textilmaschine vor einer Betriebsaufnahme, nach Betriebsstörungen, nach Ustellarbeiten, bei - der gegebenenfalls einzelne Fournisseure der Gruppe vertauscht wurden, nach Reparatur- oder Austauscharbeiten und bei Verfahrensänderungen können dadurch drastisch verkürzt werden.

Besonders vorteilhaft ist dabei eine Ausführungsform, wie sie aus Anspruch 2 hervorgeht. Beim erstmaligen Einjustieren der Fournisseure der Gruppe braucht genausowenig besondere Sorgfalt auf das Anschließen der einzelnen Leitungen an die Schalteinrichtung aufgewendet zu werden, wie nach Vertauschen der Positionen von Fournisseuren der Gruppen, da auch die vertauschten Fournisseure wiederum die gleichen Positionen in Bezug auf die Leitungen des Leitungsbündels einnehmen, wie die Fournisseure, zuvor an diesen Stellen vorgesehen waren. Mit der Reihenschaltung in der einen Leitung des Leitungsbündels läßt sich das Zuteilen der Adressen an die einzelnen Fournisseure nach Art einer Staffeten-Schaltung bewerkstelligen, so daß auch noch nach einer derartigen Vertauschung Fournisseure der Gruppe wieder individuell von der zentralen Steuereinrichtung ansteuerbar sind, ohne daß sie erneut « markiert werden mußten.

Eine weitere, zweckmäßige Ausführungsform der Erfindung geht aus Anspruch 3 hervor. Mikroprozessoren sind einfache, vorgefertigte und preiswerte elektronische Bauelemente, die für ihren jeweiligen Einsatzzweck wahlweise programmiert werden können. Sie sind handelsüblich und beanspruchen, z. B. als Chip, außerordentlich wenig Platz für die Unterbringung. Es wäre natürlich denkbar, anstelle eines Mikroprozessors eine maßgeschneiderte elektronische Schalteinrichtung zu verwenden ; dies wäre allerdings wesentlich aufwendiger, als ein für viele andere Anwendungszwecke brauchbarer Mikroprozessor, der im Hinblick auf die zu erwartenden, bekannten Schritte programmiert ist.

Da bei einer solchen Textilmaschine unter bestimmten Betriebsbedingungen, z. B. beim Anlaufen bis zum normalen Arbeitsprogramm, oder beim Auslaufen einer bestimmten Warenqualität, die Fournisseure der Gruppe nur noch nach einem vereinfachten Programm arbeiten sollen, oder da es notwendig ist, von allen vorhandenen Fournisseuren einen oder einige passiv zu lassen, ist auch der Gedanke von Anspruch 4 wesentlich, Da beim Abschalten dieser Schalteinrichtung der Durchgang in der einen Leitung des Leitungsbündels, in der die Schalteinrichtungen seriell angeordnet sind, bestehen bleibt, wird die Zuteilung der Adressen an die übrigen Fournisseure und deren individuelle Ansteuerung durch das Abschalten der Schalteinrichtung nicht beeinflußt. Eine weitere, zweckmäßige Ausführungsform geht aus Anspruch 5 hervor. In diesem Lesespeicher oder den Lesespeichern lassen sich feste Programme unterbringen, die entweder durch Ansteuerung von der zentralen Steuereinrichtung oder durch Vorgänge im jeweiligen Fournisseur selbst abrufbar sind. Es wird bei dieser Ausbildung eine universelle Verwendbarkeit der Fournisseure erreicht.

Weiterhin sind auch die Merkmale von Anspruch 6 zweckmäßig. Es wird auf diese Weise nicht nur eine bauliche Vereinfachung und universelle Einsetzbarkeit der zentralen Steuereinrichtung für unterschiedliche Arbeitsverfahren möglich, sondern auch sichergestellt, daß die zentrale Steuereinrichtung und die Fournisseure in der Gruppe in strikter und gewünschter Abhängigkeit von den Arbeitstakten bzw. der Arbeitsgeschwindigkeit während jedes Arbeitstaktes betreibbar sind. Infolge dieser Ansteuerung der zentralen Steuereinrichtung bleibt diese und auch die Fournisseure unabhängig von Schwankungen in der Arbeitstaktzahl bzw. der Arbeitsgeschwindigkeit während jedes Arbeitstaktes. Günstig ist dabei auch, daß die Kupplung zwischen der Textilmaschine und der zentralen Steuereinrichtung auch aufelektrischem oder. elektronischem Weg erfolgt, was störungsunanfällig ist und wenig Einbauraum beansprucht.

Ein weiterer, zweckmäßiger Gedanke geht aus Anspruch 7 hervor. Hier wird wiederum der zentralen Steuereinricbtung von vornherein die Möglichkeit gegeben, die Fournisseure bei bestimmten und vom normalen Arbeitsbetrieb abweichenden Schritten an diese jeweiligen Gegebenheiten anzupassen und einheitlich zu steuern.

Eine weitere, zweckmäßige und zu einer Bedienungsvereinfachung führende Maßnahme geht aus Anspruch 8 hervor. Diese zusätzliche Einrichtung in jedem Fournisseur erfüllt die Aufgabe, bei jedem Fournisseur auftretende Fehler zu lokalisieren und zu analysieren und der zentralen Steuereinrichtung erkennbar zu machen, so daß diese die Textilmaschine stillsetzen kann und gleichzeitig die Fehlerart zu erkennen gibt. Dabei hat es sich als zweckmäßig erwiesen, wenn auch die Maßnahme von Anspruch 9 gegeben ist, da dann im Bereich der zentralen Steuereinrichtung die Fehlerart erkennbar ist und zusätzlich dazu auch angezeigt wird, bei welchem Fournisseur der Fehler aufgetreten ist. Die Fehlersuche und Fehlerbeseitigung wird dadurch wesentlich vereinfacht.

Eine gegen Beschädigungen, Verunreinigungen und andere äußere Einflüsse besonders geschützte Ausführungsform geht aus Anspruch 10 hervor. Speziell bei Verwendung eines Mikroprozessors ist der in herkömmlichen Fournisseuren vorliegende Raum bei weitem zur Unterbringung der Schalteinrichtung ausreichend.

Schließlich ist auch noch die Ausführungsform von Fig. 11 zweckmäßig. Das Leitungsbündel läßt sich hierbei in dem ringförmigen Träger unterbringen, auf dem auch die zentrale Steuereinrichtung befestigt ist. Es entfallen somit störende und platzbeanspruchende Leitungsverbindungen zwischen der zentralen Steuereinrichtung und den Fournisseuren. Bekannterweise kann bereits beim Befestigen der Fournisseure am ringförmigen Träger die jeweils richtige Anschlußverbindung zwischen der Steuereinrichtung und der Schalteinrichtung hergestellt werden.

Eine besonders vorteilhafte Anwendung des Erfindungsgenstandes ergibt sich in Verbindung mit einer elektronisch oder elektrisch gesteuerten Ringel-Strickmaschine, in der die einzelnen Ringelgeräte von einem sogenannten MusterComputer zentral angesteuert werden. Dieser Mustercomputer läßt sich unter Zwischenschaltung eines Interface-Schaltkreises der zentralen Steuereinheit der Fournisseure vorschalten, wodurch die zentrale Steuereinheit und auch die Mikroprozessoren in den Fournisseuren parallel mit den Signalen aus dem Mustercomputer ansteuerbar sind, die auch für die Ringelgeräte bestimmt sind und, z. B., die jeweilige Farbe oder einen Farbwechsel anzeigen. Es entfällt dadurch in den einzelnen Fournisseuren der bei der mechanischen Ansteuerung der Ringelgeräte erforderliche Schritt, mit dem die ausgangsseitigen Fadenführungsarme in eine Mittelstellung angehoben werden, aus der dann über einen unter der Fadenspannung seitens des Ringelgerätes bewegten Fadenfüh(ungsarm ein Signal gebildet wird, das dem Mikroprozessor im Fournisseur anzeigt, welche Farbe nun weiter geliefert werden muß. Dieser Schritt erfolgt sinngemäß bei jedem Maschinentakt, auch wenn kein Fadenwechsel stattfindet. Bei der elektronischen Ansteuerung der Ringelgeräte wird durch die Einsparung dieses Schrittes eine Vereinfachung erzielt, da die Mikroprozessoren in den Fournisseuren für weniger Schaltvorgänge eingesetzt werden und auch die zentrale Steuereinheit weniger Schaltvorgänge auszuüben hat, da die Mikroprozessoren in den Fournisseuren jeweils direkt mit dem Befehl für einen Farbwechsel und für die jeweilige Farbe ansteuerbar sind.

Die Erfindung wird anhand eines in der Zeichnung gezeigten Ausführungsbeispiels beschrieben.

Es zeigen :
Figur 1 eine Seitenansicht, teilweise im Schnitt eines Ausführungsbeispieles eines Fournisseurs ;
Figur 2 einen Schnitt längs der Linie II-II in Fig. 1 ;
Figur 3 eine Rückansicht des Ausführungsbeispiels von Fig. 1, teilweise im Schnitt ;
Figur 4 ein Blockdiagramm der elektronischen Schaltung in jedem Fournisseur:
Figur 5 ein Blockdiagramm einer elektronischen Steuereinheit, die zum Steuern aller Fournisseurs nach Fig. 1 benutzt wird ;
Figur 6 eine schematische Draufsicht auf eine vierzehnsystemige Ringelstrickmaschine ;
Figur 7 ein Zeitdiagramm für die Steuerung der Fournisseure.

Ein Fournisseur zur positiven Fadenlieferung hat ein Gehäuse 1 mit einem Einspannteil 3 der an einem Stützring 2 der Strickmaschine befestigt werden kann, und zwar mit einer Schraube 4. Es trägt der Stützring 2 oberhalb der Stricksysteme eine Anzahl von Fournisseuren, _die der Syste- - manzahl der Maschine entspricht (Fig. 6).

Der Einspannteil 3 erstreckt sich mit einem Vorsprung 3a in das Gehäuse 1 und teilt dieses in Kammern 1a bzw. 1b. Der Vorsprung 3a erstreckt sich in Fig. 1 über das Gehäuse 1 hinaus und bildet eine Stützplatte 3b für eine vertikale, nicht drehbare Achse 3c. Mit Lagern (nicht dargestellt) sind mehrere (hier vier) Fadenführungsräder 5A, 5B, 5C, 5D drehbar auf der Achse 3C gelagert. Über jedes Rad läuft ein Band 6A, 6B, 6C bzw. 6D, das in Synchronisation mit der Strickmaschine angetrieben wird. Die Anzahl der Garnführungsräder entspricht der Anzahl vorzugsweise verschiedenfarbiger Fäden für das zugehörige Ringelgerät.

Im Gehäuse 1 sind auf gleicher Höhe mit den Rädern 5A, 5B, 5C bzw. 5D, vier mal zwei = acht Fadenführungsarme 7A einwärts, 7A auswärts, 7B einwärts, 7B auswärts, 7C einwärts, 7C auswärts, 7D einwärts, 7D auswärts, mit sich horizontal ins Gehäuse 1 hinein erstreckenden Achsen gelagert.

Alle Arme 7A einwärts, 7B einwärts, 7C einwärts und 7D einwärts für die zulaufenden Fäden sind identisch gelagert, wie auch die Arme 7A auswärts, 7B auswärts,'7C auswärts und 7D auswärts für die ablaufenden Fäden, so daß nur die Arme 7A einwärts und 7A auswärts, nachfolgend beschrieben werden.

Auf der Achse des Armes 7A einwärts ist eine Ankerplatte 8A befestigt, die mit einem « Eingriff »-Elektromagneten 9A zusammenarbeitet, der, wenn er erregt ist, die Ankerplatte 8A gegen die Wirkung einer Feder 10A im Uhrzeigersinn verschwenkt (aufwärts in Fig. 1). Wenn der Elektromagnet 9A entregt wird, zieht die Feder den Arm 7A im Gegenuhrzeigersinn (abwärts in Fig. 1) gegen einen Anschlag 11A.

Auf der Achse des Armes 7A auswärts ist eine Stützplatte 12A (siehe 12D in Fig. 1) für eine Zugfeder 13A (siehe 13D in Fig. 1) befestigt, deren anderes Ende an einer Stützplatte 14A befestigt ist (siehe 14D in Fig. 1), die wiederum am Gehäuse 1 mittels einer Schraube 15A befestigt ist. Die Zugfeder 13 zieht den Arm 7A auswärts entgegen dem Uhrzeigersinn (d. h. aufwärts in Fig. 1).

An der Achse des Armes 7A auswärts ist eine i. w. L-förmige Platte 16A mit einer Anschlagfläche 17A zum Begrenzen der im Gegenuhrzeigersinn gerichteten Bewegung des Armes 7A auswärts, einer Betätigungsfläche 18A und einer Kontaktplatte 19A befestigt. Letztlich ist an der Achse des Armes 7A auswärts ein Kontaktnocken 20A befestigt. Die Kontaktplatte 19A der L-förmigen Platte 16A arbeitet mit einer ortsfesten Kontaktplatte 21A eines Vorsprungs 22A zusammen. Mit einer Schraube 23A ist eine Kontaktzunge 24A am Vorsprung 22A befestigt, die sich senkrecht nach unten erstreckt und mit dem Kontaktnocken 20A zusammenwirkt. Die Betätigungsflächen 18A, 18B, 18C und 18D der anderen Arme 8B auswärts, 8C auswärts bzw. 8D auswärts wirken mit weiteren Betätigungsflächen 25A, 25B, 25C bzw. 25D einer vertikalen Zugstange 26 zusammen, die an einem Anker (in Figuren 1 bis 3 nicht dargestellt) eines Hebe-Elektromagneten 27 befestigt ist. Wenn der Elektromagnet 27 erregt wird, wird die Zugstange 26 um eine kleine Wegstrecke aufwärts bewegt, wodurch die Arme 7A auswärts, 7B auswärts, 7C auswärts, im Gegenuhrzeigersinn, in eine Mittelstellung geschwenkt werden, da die Zugstange 26 mit ihren Flächen 25A, 25B, 25C bzw. 25D die Platten 16A, 16B, 16C bzw. 16D auf den Achsen der Arme 7A auswärts, 7B auswärts, 7C auswärts bzw. 7D auswärts beaufschlägt. Die Kontaktnocken 20 arbeiten in der Mittelstellung der Arme noch nicht mit den Kontaktzungen 24 zusammen.

Wenn der Elektromagnet 27 entregt wird, fällt die Zugstange 26 aufgrund ihres und des Gewichtes des Ankers in die Ruhestellung zurück (Fig. 1).

Die Kontaktplatten 21A, 21B, 21C und 21D und die Kontaktzungen 24A, 24B, 24C und 24D sind (nicht dargestellt) mit elektrischen Leitungen mit einem Kontaktstift 28S einer elektrischen Schaltungsplatte 28 verbunden, die eine Schalteinrichtung in Form eines Mikroprozessor enthält, der nachfolgend beschrieben wird.

Mit weiteren Leitungen (nicht dargestellt) sind weitere Kontaktstifte der elektrischen Schaltungsplatte 28 mit Kontaktbuchsen 29 bzw. 30 verbunden, die sich hier auf entgegengesetzten Gehäuseseiten befinden (siehe Fig. 2). An jeder Buchse ist ein Flachkabel mit vorzugsweise sechs Leitern angeschlossen, das als sogenannte « Busleitung genutzt wird, um Befehlssignale und einen Versorgungsstrom einer elektronischen zentralen Steuereinheit CU zuzuführen und von dieser zu empfangen, die vorzugsweise auf dem Tragring 2 gefestigt ist und einen Mikroprozessor enthält. Anstelle der Buchsen 29, 30 könnte auch eine Kortaktstiftanordnung in der Kammer 1 vorgesehen sein, mit der dann die Leiter der Busleitung im Tragring 2 angezapft werden können.

Am Gehaüse 1 sind ferner Platten 31 und 32 befestigt, die sich nach Außen erstrecken und jeweils vier feste Keramikösen 33A, 33B, 33C und 33D zum Führen der Fäden FA, FB, FC bzw. FD und vier feste Keramikösen 34A, 34B, 34C und 34D zum Führen der Fäden FA', FB', FC', bzw. FD' besitzen. Die Fäden werden positiv durch die Räder 5A, 5B, 5C bzw. 5D die Bänder 6A, 6V, 6C bzw. 6D zugeführt und verlassen den Fournisseur nach unten zu einem Ringelgerät, in dem sie von Fingern ergriffen und weiter nach unten zu den Nadeln der Strickmaschine geführt werden. Zwischen den Ösen 33A, 33B, 33C bzw. 33D und den Rädern 5A, 5B, 5C bzw. 5D durchlaufen die zulaufenden Fäden FA, FB, FC bzw. FD keramische Ösen 35A, 35B, 35C bzw. 35D an den freien Enden der Arme 7A einwärts, 7B einwärts, 7C einwärts bzw. 7D einwärts.

Die ablaufenden Fäden FA', FB', FC' bzw. FD' laufen durch keramische Ösen 36A, 36B, 36C bzw. 36D an den freien Enden der Arme 7A auswärts, 7B auswärts, 7C auswärts bzw. 7D auswärts, nachdem sie die Ösen 34A, 34B, 34C bzw. 34D durchsetzt haben.

In Fig. 1 dient eine Lampe 37 zur optischen Fehleranzeige, während ein Handschalter 38 zum Ausschalten des Mikroprozessors im Fournisseur bestimmt ist.

Fig. 5 zeigt den Mikroprozessor FMP (Fournisseurmikroprozessor), z. B. ein sogenannter « Ein-Chip »-Mikroprozessor, in einem Fournisseur FU_{"} (n liegt in diesem Fall zwischen eins und vierzehn). Der Mikroprozessor ist über eine nicht gezeigte Spannungsschwelle, die aus der 24V Spannungs-Versorgung für andere Schalteinrichtungen im Fourniseur nur 5V durchläßt, mit einer Spannung von 5V (Gleichspannung) beaufschlagt, und über die « Busleitung in der Form des Flachkabels mit sechs Leitern an identische Mikroprozessoren der beiden benachbarten Fournisseure angeschlossen. Der erste Fournisseur FU1 und der letzte Fournisseur FU14 der Gruppe sind an die Steuereinheit CU angeschlossen, die in Fig. 5 gezeigt ist. Die « Busleitung » enthält eine Leitung für die Spannungsversorgung und fünf Signalleitungen zur Steuerung des Mikroprozessors in jedem. Fournisseur bzw. zum Überwachen des Systems bezüglich auftretender Fehler verschiedener Art. Diese Leitungen sind bezeichnet mit-: RÜCKSETZEN, STOPPSIGNAL, TAKT, DATEN und STAFETTE. Die damit bewirkbaren Funktionen werden später beschrieben. Wichtig ist, daß die Mikroprozessoren FMP in der Leitung STAFETTE in Reihe geschaltet sind, während sie in den restlichen Leitungen zueinander parallel geschaltet sind.

Der Mikroprozessor FMP ist im Fournisseur an die ― «trig » ― Kontakte 19A/21A, 19B/21B, 19C/21C und 19D/21 D und an die « Stop »-Kon- ' takte 20A/24A, 20B/24B, 20C/24C und 20D/24D angeschlossen.

Der Mikroprozessor FMP steuert über eine mit 24V beaufschlagte Treiberschaltung die Elektromagneten 9A, 9B, 9C und 9D, den Hebe-Elektromagneten 27 und die Lampe 37. Mit dem Handschalter 38 können alle Funktionen im Mikroprozessor FMP ausgeschalter werden, mit Ausnahme der Übertragung des STAFETTEN-Signals. Wenn der Schalter in seiner « Aus-Lage ist, bemerkt der Mikroprozessor FMP keine anderen Informationen, die auf der « Bus-Leitung » auftreten.

Die zentrale Steuereinheit CU in Fig. 5 besteht i. w. aus einem Mikroprozessor CMP (zentraler Mikroprozessor), der ebenso ein « Ein-Chip »-Mikroprozessor mit plus 5V Gleichspannungsversorgung ist.

Zur Synchronisation der Betriebsweise des Mikroprozessors CMP in der zentralen Einheit CU mit der Betriebsweise der Ringel-Strickmaschine ist ein Lagefühler SYNC vorgesehen (z. b. ein Reed-Schalter), der mit der Antriebswelle des Rippenzylinders der Strickmaschine zusammenwirkt, um pro Umdrehung der Strickmaschine einen Puls an den Mikroprozessor abzugeben. Ein z. B. photoelektrischer Fühler FREQU arbeitet mit einer gezahnten Scheibe auf der Antriebswelle der Strickmaschine zusammen, um einen Pulszug mit einer der momentanen Geschwindigkeit der Strickmaschine entsprechenden Frequenz an den Mikroprozessor CMP in der Steuereinheit CU abzugeben.

Der Mikroprozessor CMP ist an eine Anzeige DISPLAY in der Steuereinheit.C angeschlossen, die nur zwei Zeichen anzeigt, die zur optischen Codeanzeige der Art eines auftretenden Fehlers dienen, wobei z. B. ein Fadenbruch mit dem Code « 1 1 und ein Fehler in der Signalübertragung mit dem Code « 2 2 angezeigt wird.

Der Mikroprozessor CMP in der Steuereinheit CU ist zur Nachrichtenverbindung mit dem jeweiligen Mikroprozessor FMP in jedem Fournisseur des Systems gemäß der Erfindung an die in Zusammenhang mit Fig. 4 genannte «Sechsdraht-Bus-Leitung angeschlossen.

T1, T2, T3 und T4 bezeichnen vier Handschalterknöpfe im Bereich der zentralen Steuereinheit, deren Funktion nachfolgend beschrieben wird.

Fig. 6 zeigt die Fournisseure FU1 bis FU14 und die Steuereinheit CU auf dem Stützring 2 der Strickmaschine. Dabei ist erkennbar, wie die Zuführungsbänder 6A, 6B, 6C und 6D durch eine Welle 39 über eine Rolle 40 mit variablem Durchmesser (zur Veränderung der Bandgeschwindigkeit) und eine Spannvorrichtung 41 mit Antriebsriemen 42 angetrieben werden.

Das beschriebene Ausführungsbeispiel arbeitet wie folgt :
Wenn die Spannungsversorgung für die Ringel- Strickmaschine eingeschaltet wird, wird jedem Fournisseur FU1... FUₙ... FUₘ in der Gruppe von der Steuereinheit CU eine bestimmte Adresse gegeben, wobei m gleich der Gesamtzahl der Fournisseure ist und vierzehn beträgt. In anderen Worten wird jedem Fournisseur eine einheitliche Nummer gegeben, die er beibehält, bis die nächste adressierende Betriebsweise stattfindet, d. h., bis die Ringel-Strickmaschine das nächste Mal eingeschaltet wird.

Das Adressieren wird durch die Steuereinheit CU ausgeführt, die ein Signal, z. B. eine binäre Null (ist gleich niedriges Potential) auf der STAFETTEN-Leitung aussendet, wenn sie beginnt, Pulszüge auf der TAKT-Leitung auszusenden. Das Signal auf der STAFETTEN-Leitung tritt in den Mikroprozessor FMP1 des Fournisseurs Nummer 1 (FU1) ein, wobei dieser so programmiert ist, daß er zu zählen beginnt und in einem internen Speicher die Zahl der Taktpulse abspeichert, die auf der TAKT-Leitung bis zu diesem Zeitpunkt auftraten, d. h. in diesem Fall « eins ». Das Signal auf der STAFETTEN-Leitung setzt sich von dem STAFETTEN-Ausgang des Mikroprozessors FMB1 im Fournisseur FU1 zu dem STAFETTEN-Eingang des Mikroprozessors FMP2 im Fournisseur FU2 fort, der bei Empfang des STAFETTEN-Signales liest, daß bisher zwei Pulse auf der TAKT-Leitung auftraten, wobei diese Zahl in dessen internem Speicher angespeichert wird. Das STAFETTEN-Signal setzt sich weiter fort, um von Fournisseur zu Fournisseur weiterzulaufen, bis es den letzten Fournisseur FUₘ der Gruppe passiert hat, dessen Mikroprozessor FMPₘ liest oder zählt, daß m Pulse auf der TAKT-Leitung auftraten, so daß dieser Fournisseur die Adresse « m (z. B. « vierzehn •) erhält.

Der wesentliche Vorteil bei dieser adressierenden Operation oder « Bezeichnung der Fournisseure liegt darin, daß die Fournisseure, wenn dies aus einem oder einem anderen Grunde gewünscht sein sollte, frei innerhalb des System versetzt oder getauscht werden können. Es kann die Position jedes Fournisseurs in der Gruppe frei verändert werden, oder alternativ hierzu kann ein Fournisseur durch einen neuen Fournisseur ersetzt werden, ohne daß eine von Hand durchgeführte « Markierung », wie bei dem bekannten System gemäß der EP-A-0 028 412 erforderlich war. Dort müssen die Fournisseure Kontaktstiftes auf einen bestimmten Draht in dem flachen Vielfach-Leiterkabel abgestimmt werden muß.

Die automatisch adressierende Betriebsweise in dem erfindungsgemäßen System beseitigt auch den bisher gegebenen Nachteil des erstmaligen « Markierens von Hand vor der ersten. Betriebsaufnahme der Ringel-Strickmaschine.

Nun wird im beschriebenen Ausführungsbeispiel z. B. die Strickstation Nr. 12, d. h. der Fournisseur FU12, betrachtet. Zu einem bestimmten Moment-arbeiteten die Nadeln der Ringel- Strickmaschine gerade mit dem Faden FD', der positiv durch das oberste Garnführungsrad 5D, mittels dem Garnführungsband 6D zugeführt wird. In dem zugehörigen Ringelgerät findet gerade ein Wechsel auf den Faden FA' statt.

Unmittelbar vor diesem Zeitpunkt sendet die Steuereinheit Cu, die in Synchronisation mit der Strickmaschine arbeitet, ein adressierendes oder aufrufendes Signal in der Form eines 6-bit-Wortes aus (wobei die größtmögliche Adressenanzahl vierundsechzig ist), in diesem Fall die Zahl « zwölf », und zwar auf die DATEN-Leitung. Die Mikroprozessoren in allen Fournisseuren FU1 bis FU14 lesen die auf der DATEN-Leitung auftretende Information jedes Mal, wenn sie einen Puls auf der TAKT-Leitung empfangen. Sie sind soprogrammiert, daß sie das aufrufende Signal, das durch die zentrale Steuereinheit ausgesendet wurde, mit der in ihrem internen Speicher gespeicherten Adresse vergleichen und,
1) wenn der Vergleich eine positive Antwort ergibt, auf das aufrufende Signal durch Rücksendung eines Empfangssignals auf der STOP- Signal-Leitung zu der zentralen Steuereinheit CU antworten, während sie,
2) falls der Vergleich eine negative Antowrt ergibt, nicht auf das aufrufende Signal ansprechen.

Auf den Rückempfang eines solchen Empfangssignals sendet die zentrale Steuereinheit CU einen oder mehrere Befehle oder Befehlssignale auf der DATEN-Leitung aus, wobei jedes Befehlssignal ein 4-bit-Wort ist (mögliche Gesamtzahl der Befehle sechzehn), wobei jedoch nur der Mikroprozessor FMP12, der gerufen wurde, in die Lage versetzt wird, das Befehlssignal oder die auf der DATEN-Leitung auftretenden Signale zu lesen oder zu empfangen. Wenn die zentrale Steuereinheit nicht das Empfangssignal unmittelbar nach dem Aussenden des adressierenden oder aufrufenden Signals empfängt, erzeugt sie programmierungsgemäß eine Fehleranzeige oder ein STOP-Signal für die Strickmaschine.

Exakt zu diesem Augenblick lautet der Befehl oder die Instruktion an den Mikroprozessor in dem Fournisseur FU12 « abstellen der positiven Zuführung », (Befehl I). Bei Empfang des Befehls I führt der Mikroprozessor FMP jedes Fournisseurs drei verschiedene Operationen aus, nämlich :
1) Ausschalten des Stromes zu allen « Eingriff »-Elektromagneten 9A, 9B, 9C und 9D in dem Fournisseur ;
2) Einschalten des Stromes zum « _{H}ebe-Elektromagneten 27 ;
3) Ausschalten der Stopfunktion aller Arme 7A auswärts, 7B auswärts, 7C auswärts und 7D auswärts, d. h. der zusammenwirkenden Kontaktnocken 20A, 20B, 20C und 20D und der Kontaktzungen 24A, 24B, 24C und 24D.

Durch die Operation 1) wird der « arbeitende » Arm 7D einwärts in Gegenuhrzeigerrichtung geschwenkt, d. h. nach unten in Fig. 1, wodurch der Faden FD auf dem Führungsrad 5D unter dem Führungsband 6D herausgezogen und die positive Lieferung angehalten wird.

Durch die Operation 2) wird die Zugstange 26 verschoben, wodurch der « arbeitende Arm 7D auswärts, und ebenso die anderen Arme 7A auswärts, 7B auswärts bzw. 7C auswärts, die sich möglicherweise in diesem Augenblick in ihrer unteren Stellung befinden, z. B. aufgrund der Elastizität der Fäden, ein Stück in die Gegenuhrzeigerrichtung gedreht werden, d. h. in Figur 1 nach oben, in eine vorbestimmte mittlere Lage. Die Kontakte 20, 24 werden jedoch nicht geschlossen.

Nun sendet die zentrale Steuereinheit CU wiederum das Adressignal « zwölf auf die DATEN-Leitung. Der Mikroprozessor in dem Fournisseur FU12 betätigt durch Rücksenden eines Empfangssignals zu der zentralen Steuereinheit auf der STOPSIGNAL-Leitung, woraufhin die Steuereinheit CU einen neuen Befehl II auf die DATEN-Leitung aussendet, der wieder nur durch den Fournisseur FU12 ausgeführt wird. Der Befehl II lautet « Wechsel der Farbe •. Der Mikroprozessor FMP jedes Fournisseurs ist bei Empfang des Befehls II wie folgt programmiert :
4) alle Arme 7A auswärts, 7B auswärts, 7C auswärts, 7D auswärts werden freigegeben, da der Hebe-Elektromagnet 27 entregt wird ; und
5) der Strom zum demjenigen « Eingriff » - Elektromagneten 9A, 9B, 9C oder 9D wird eingeschaltet, dessen zugehöriger Arm 7A auswärts, 7B auswärts, 7C auswärts oder 7D auswärts durch einen Faden FA', FB', FC' oder FD' in eine sogenannte « trig-Lage » gebracht wurde, wobei dieser Faden nun zur Verarbeitung gebracht kommt und daher gespannt wird. Die « trig-Lage » entspricht der Kontaktlage der Platten 19A/21A, 19B/21B. 19C/21C oder 19D/21D, in diesem Fall der Kontakplatten 19A/21A, wie in Figur 1 gezeigt ist.

Durch diese Operation wird der entsprechende Arm 7A einwärts, 7B einwärts, 7C einwärts bzw. 7D einwärts, im vorliegenden Fall 7A einwärts, der Faden FA, FB, FC bzw. FD, im vorliegenden Fall FA, aufwärts in eine Lage unter das entsprechende Führungsband auf dem Führungsrad bewegen, so daß er positiv zugeführt wird, d. h. mit konstanter Geschwindigkeit in Synchronisation mit der Ringel-Strickmaschine.

Dabei läuft im Mikroprozessor FMP des Fournisseurs eine interne Programmroutine, um sicherzustellen, daß der richtige Faden positiv geliefert wird, ungeachtet der Tatsache; daß Störungen in dem Fournisseur auftreten können, z. B. aufgrund erhöhter Spannung infolge der Elastizität des gerade angehaltenen Fadens. Es kann auch eintreten, daß zwei Ausgangs-Arme in die « trig-Lage » gebracht werden und jeweils ein trig-Signat erzeugen. Wenn dann der Mikroprozessor FMP keine internen Programmroutine hätte (wie nachfolgend beschrieben), würden. zwei Fäden positiv geliefert. Die interne Programmroutine arbeitet in vier möglichen verschiedenen Fällen folgendermaßen (siehe Fig. 7) :
Das oberste Signaldiagramm in Fig. 7 zeigt die rückwärtige Kante des Betätigungspulses für den « Hebe- » Elektromagneten 27 des Fournisseurs, d. h. dieser Elektromagnet ist zum Zeitpunkt t1 entregt und läßt die Arme 7A auswärts, 7B auswärts, 7C auswärts und 7D auswärts frei, so daß sie für die nächste, ein « trig-Signal erzeugende, Operation vorbereitet sind. Im Fall 1, d. h. zum Zeitpunkt t2, wurde der Arm 7A aufgrund eines Farbwechsels auswärts in die « trig-Lage gebracht, da im Ringelgerät ein neuer Faden FA' aufgegriffen würde. In diesem Fall erzeugt der Mikroprozessor FMP programmgemäß zum Zeitpunkt t2 ein Betätigungssignal und schaltet den Strom zum Elektromagneten 9A ein.

Im Falle 2 wurde auch der Arm 7D auswärts mit dem alten Faden FD zum Zeitpunkt t3 in die « trig-Lage gebracht. In diesem Fall wird kein Farbwechsel im Ringelgerät während dieser Strickmaschinenumdrehung stattfinden, sondern die Nadeln stricken weiterhin den alten Faden FD'. Zum Zeitpunkt t3 beginnt nun eine « Zeitablaufroutine im Mikroprozessor FMP, während der der Mikroprozessor FMP auf ein eventuelles « trig-Signal für einen neuen Faden wartet, d. h. für das Garn FA. Wenn während dieser « Zeitablaufroutine ein solches « trig-Signal nicht auftritt, (Dauer 20ms) so erzeugt der Mikroprozessor FMP programmierungsgemäß ein Betätigungssignal zum Zeitpunkt t3 + 20ms, d. h. er schaltet den Strom zu dem Elektromagneten 9D für den alten Faden wieder ein, so daß dieser Priorität hat und wieder positiv geliefert wird.

Im Fall 3 wird der Arm 7D auswärts zum Zeitpunkt t4 mit dem alten Faden FD wieder in die « trig-Lage gebracht. Die « Zeitablaufroutine wird wieder im Mikroprozessor FMP gestartet. Allerdings wird einem kurzen Moment später, zum Zeitpunkt t5, ein « trig-Signal auch vom Arm 7A auswärts mit dem neuen Faden FA empfangen. Das kann nur bedeuten, daß der Arm 7D auswärts zum Zeitpunkt t4 irrtümlicherweise in die « trig-Lage » gebracht wurde, vermutlich zufolge verbleibender Spannung im Faden FD', was beim neuen Faden FA' nicht sein kann. Der Mikroprozessor FMP gibt programmierungsgemäß dem trig-Signal für den neuen Faden eine Priorität und erzeugt am Zeitpunkt t5 ein Betätigungssignal für den Elektromagneten 9A.

Im Fall 4 tritt überhaupt kein trig-Signal auf, weder für den alten Faden FD noch für den neuen Faden FA, was bedeutet, daß ein Fehler vorliegt, z. B. ein fadenbruch. Der Mikroprozessor FMP in diesem Fournisseur erzeugt und sendet nun programmierungsgemäß zum Zeitpunkt t6, festgelegt durch ein drittes Befehlssignal III der zentralen Steuereinheit CU, « GEBE STOPSIGNAL », ein Stopsignal auf der STOPSIGNAL-Leitung zurück zur Steuereinheit CU, die daraufhin wiederum ein Stopsignal zu einem Stopbewegungsrelais in der Strickmaschine zum Anhalten der Maschine aussendet. An diesem Zeitpunkt wird der Strom zur Fehleranzeigelampe 37 in dem in Rede stehenden Fournisseur eingeschaltet, so daß die Bedienungsperson leicht finden kann, in welcher Strickstation der Fehler auftrat. Der Mikroprozessor CMP in der zentralen Steuereinheit CU sendet ebenfalls ein Signal an seine Fehlerartanzeige aus, im vorliegenden Fall z. B. den Code « 1 1 ».

In jedem der Fälle 1, 2 und 3 schaltet der Mikroprozessor FMP im Fournisseur programmierungsgemäß automatisch die StopFunktion für den jeweiligen Ausgangs-Fadenführungsarm nur für den Faden ein, der das « trig-Signal gegeben hat, d. h. im Fall 1 für den neuen Faden FA, im Fall 2 für den alten Faden FD und im Falle 3 für den neuen Faden FA. Die Stopfunktion, d. h. daß die Stromzufuhr zu den Kontaktnocken 20A, 20B, 20C bzw. 20D und den Kontaktzungen 24A, 24B, 24C bzw. 24D ist so programmiert, daß sie in allen Fournisseren jeweils unmittelbar eingeschaltet wird, nachdem das « trig-Signal in dem Fournisseur auftrat.

In den Fällen 1, 2 und 3 antwortet dementsprechend der Mikroprozessor FMP in dem Fournisseur nicht auf das Befehlssignal 3 « GEBE STOPSIGNAL », da ein « trig-Signal empfangen wurde, was bedeutet, daß kein Fehler, wie z. B. ein Fadenbruch, vorlag.

Andererseits ist der Mikroprozessor FMP in jedem Fornisseur für den normalen Betrieb so programmiert, daß er unmittelbar ein Stopsignal auf die « STOPSIGNAL ».Leitung zur zentralen Steuereinheit zurücksendet, wenn ein Fadenbruch im gerade gestrickten Faden auftritt, so daß die Strickmaschine gestopt wird und die Fehleranzeige 37 und die Anzeige aufleuchtet. Darüber hinaus wird zum gleichen Zeitpunkt der Strom zu allen « Eingriff "Elektromagneten ausgeschaltet, so daß die positive Zuführung der Fäden aufhört, um eine zeitweise Überzufuhr zu verhindern. Nach der Beseitigung des Fehlers, z. B. des Fadenbruches bei einem der Fournisseure schaltet die Bedienungsperson den Neustart-Schalter T4 in der zentralen Steuereinheit CU (siehe Fig. 5) ein, wodurch der Mikroprozessor CMP in der Steuereinheit programmierungsgemäß den Strom zum Stopbewegungsrelais der Strickmaschine ausschaltet, und gleichzeitig den Befehl an den Mikroprozessor FMP in dem Fournisseur gibt, in dem der Fehler auftrat, um die Fehleranzeigelampe 37 auszuschalten, vorausgesetzt, daß der in Rede stehende Stopkontakt wieder geöffnet ist. In diesem Fall fand kein « Rücksetzen der Programmroutine in der Steuereinheit statt, aber das System startet programmierungsgemäß wieder mit der Durchführung der Operation, die die nächste gewesen wäre, als der Fehler auftrat.

Mit dem Schalter T1 kann die Bedienungsperson das gesamte Programm in dem Mikroprozessor CMP der zentralen Steuereinheit CU und die Mikroprozessoren FMP in allen Fournisseuren rücksetzen, worauf das gesamte Programm wiederum automatisch gestartet wird, wenn die. Steuereinheit den nächsten Synchronisa- tionspu!s von dem Lagefühler SYNC (siehe Figur 5) empfängft.

Der Schalter T2 veranlaßt die zentrale Steuereinheit CU zu einem bestimmten gemeinsamen Befehl an die Mikroprozessoren in allen Fournisseuren, um alle Elektromagnete 9A, 9B, 9C und 9D entregt zu lassen, damit kein Faden positiv geliefert wird. Dabei ist aber das trig-Signal der « trig-Kontakte" 19A/21A, 19B/21B, 19C/21C bzw. 19D/21D so ausgelegt, daß es wie vor der Stopfunktion nur den Faden betrifft, der gerade gestrickt wird. Diese Arbeitsweise kann von erheblicher Bedeutung beim Anlaufen einer neuen Warenqualität in der Maschine sein, d. h. bevor die Geschwindigkeit der Bänder 6A, 6B, 6C und 6D (d. h. die Fadengeschwindigkeit) korrekt in Beziehung zur Geschwindigkeit der Strickmaschine eingestellt ist.

Letztlich bewirkt der Schalter T3 in der Steuereinheit CU einen zusätzlichen bestimmten Befehl an die Mikroprozessoren FMP aller Fournisseure, der bewirkt, daß der Strom zu einem der Elektromagneten 9A, 9B, 9C, 9D, der durch ein « trig-Signal betätigt wurde, eingeschaltet bleibt, wogegen die Hebe-Eingriff-Eiektromagneten 27 während einer Maschinenumdrehung nicht wie in der normalen Betriebsweise erregt werden. Das bedeutet, daß der betreffende Faden ständig positiv geliefert wird. Diese spezielle Funktion kann genutzt werden, wenn die Ringel-Strickmaschine zum Stricken von glatter Waze genutzt werden soll.

Die vorliegende Erfindung ist nicht auf das oben beschriebene Ausführungsbeispiel beschränkt, das in der Zeichnung dargestellt wurde, sondern eine Anzahl anderer Varianten sind innerhalb des Schutzbereiches der Erfindung möglich.

Das beschriebene Ausführungsbeispiel ist für eine mechanisch gesteuerte Ringel-Strickmaschine bestimmt, in der die Ringelgeräte auf mechanische Weise von einer zentralen Steuereinheit gesteuert werden.

Allerdings kann die Erfindung besonders vorteilhaft für eine elektronisch gesteuerte Ringel- Strickmaschine verwendet werden, in der die Ringelgeräte elektrisch durch die zentrale Steuereinheit gesteuert werden. Dabei sind die Informationen der Farbwechsel bzw. Fadenwechsel elektrisch im zentralen Musterprogrammsystem der Strickmaschine selbst zugänglich. Das bedeutet, daß in diesem Fall keine Notwendigkeit für eine zeitweise Anhebung der Arme 7A auswärts, 7B auswärts, 7C auswärts bzw. 7D auswärts in eine « mittlere Lage und für das Absenken der Arme durch den neuen Faden besteht. Da die zeitweise Absenkung der Ausgangs-Fadenführungsarme entfällt, wird kein «Hebe »-Elektromagnet 27 benötigt. Es ist dann auch unnötig, die Stopfunktion für den Ausgangs-Garnführungsarm in dem Moment zu blockieren, in dem die zentrale Steuereinheit einen Befehl zum Beenden der positiven Lieferung im jeweiligen Fournisseur aussendet.

In einer elektrisch gesteuerten Ringel-Strickmaschine ist der Mikroprozessor CMP programmiert, einen Befehl zur positiven Lieferung dem jeweiligen Fournisseur zu geben und gleichzeitig den Mikroprozessor FMP in dem Fournisseur zu informieren, welcher der vier « Eingriff »-Elektromagnete 9A, 9B, 9C oder 9D betätigt werden soll.

Dann wird die Stopfunktion nur für den Faden eingeschaltet, der durch die zentrale Steuereinheit CU zur positiven Lieferung befohlen wurde.

Bei einer Verwendung der Fournisseurgruppe in einer mechanisch gesteuerten Ringel-Strickmaschine wird in Abhängigkeit vom jeweiligen Typ der Ringelstrickmaschine der Mikroprozessor CMP der zentralen Steuereinheit CU mit verschiedenen tabellarischen Informationen in seinem internen Speicher von vornherein so ausgelegt bzw. programmiert (wobei die tabellarischen Informationen in Abhängigkeit von der Anzahl der Strickstationen der Maschine, den Abständen zwischen den Strickstationen und dergleichen variieren können), daß festgelegt wird, welche Operationen insgesamt in allen Fournisseuren auszuführen sind, in welcher Reihenfolge diese Operationen auszuführen sind, und zu welchen Zeitpunkten diese Operationen durchgeführt werden müssen. Die Zeitpunkte, zu welchen diese Operationen durchgeführt werden müssen, werden dadurch bestimmt, daß festgelegt wird, bei welchem Puls im Pulszug von dem Pulsgenerator FREQ sie begonnen werden müssen, wobei die Synchronisationspulse abgezählt werden, die der Mikroprozessor von dem Positionssensor SYNC erhält.

Bei einer Verwendung des Erfindungsgegen- . standes bei einer elektronisch gesteuerten Ringe-1-Strickmaschine brauchen diese tabellarischen Informationen für den Mikroprozessor CMP in der zentralen Steuereinheit CU nicht so umfangreich zu sein, da in diesem Fall der Mikroprozessor CMP « on-line mit dem Strickmaschinen-Mustercomputer arbeitet, und zwar über einen interface circuit IC (Fig. 5, strichliert angedeutet) und deshalb kontinuierlich Informationen von diesem Mustercomputer PC erhält, die ihm die notwendigen Farbwechsel-Daten bei jeder Maschinenumdrehung angeben.

Alle anderen Funktionen sind in diesem Fall im wesentlichen die gleichen wie in dem früher beschriebenen Ausführungsbeispiel, das bei einer mechanisch gesteuerten Ringelmaschine verwendet wird.

## Patentansprüche

1. Faden-Fournisseur-Gruppe zum Anbau an eine Textilmaschine, insbesondere eine Ringel- strickmaschine, mit elektrisch ansteuerbaren Schalt- bzw. Betätigungselementen (9 ; 27 ; 20 ; 24, 19, 21) in jedem Fournisseur (FU,), die über ein allen Fournisseuren gemeisames Leitungsbündel mit einer zentralen Steuereinrichtung (CU) in signalübertragender Schaltverbindung. stehen, dadurch gekennzeichnet, daß bei jedem Fournisseur (FUₙ) eine einen beschreib- und lesbaren Speicher enthaltende, elektronische Schalteinrichtung den Schalt- bzw. Betätigungselementen (9 ; 27 ; 20 ; 24 ; 19, 21) zugeordnet ist, wobei jeder Schalteinrichtung von der zentralen Steuereinrichtung (CU) eine individuelle Adresse zuteilbar und jede Schalteinrichtung nach Zuteilung der Adresse adressengemäß ansteuerbar ist, und daß die Schalteinrichtungen aller Fournisseure in jeweils gleicher Weise an dieselben Leitungen des Leitungsbündels angeschlossen sind.

2. Faden-Fournisseur-Gruppe nach Anspruch 1, dadurch gekennzeichnet, daß in dem Leitungsbündel einer zum Zuteilen der Adressen bestimmte Leitung (Stafette) die Schalteinrichtungen seriell angeordnet sind, während die Schalteinrichtung an die weiteren Leitungen des Leitungsbündels parallel angeschlossen sind.

3. Faden-Fournisseur-Gruppe nach den Ansprüchen 1 und 2, dadurch gekennzeichnet, daß jede Schalteinrichtung einen Mikroprozessor enthält.

4. Faden-Fournisseur-Gruppe nach den Änsprüchen 1 bis 3, dadurch gekennzeichnet, daß jede Schalteinrichtung einen manuell betätigbaren Ausschalter (38) aufweist, mit dem der Mikroprozessor FMP_{"} von den weiteren Leitungen abtrennbar ist.

5. Faden-Fournisseur-Gruppe nach den Ansprüchen 1 bis 4, dadurch gekennzeichnet, daß der Mikroprozessor neben dem beschreib- und lesbaren Speicher einen Lesespeicher (ROM) für wenigstens ein festes Programm zur Ansteuerung der Schalt- und Betätigungselemente Seines Fournisseurs bzw. für ein festes Kontrollprogramm aufweist.

6. Faden-Fournisseur-Gruppe nach den Ansprüchen 1 bis 5, dadurch gekennzeichnet, daß die zentrale Steuereinrichtung einen Mikroprozessor enthält, dem mindestens ein taktgebendes Steuerelement, vorzugsweise zwei, signalgebend vorgeschaltet ist (sind), das (die) z. B. die Arbeitstakte, die Arbeitsposition, die Arbeitsgeschwindigkeit und dergleichen der Textifmaschine abgreift(en).

7. Faden-Fournisseur-Gruppe nach den Ansprüchen 1 bis 6, dadurch gekennzeichnet, daß im Mikroprozessor der zentralen Steuereinrichtung wenigstens ein festes Programm für eine einheitliche Ansteuerung aller Schalteinrichtungen speicherbar und wahlweise abrufbar (T1-T4) ist.

8. Faden-Fournisseur-Gruppe nach den Ansprüchen 1 bis 7, dadurch gekennzeichnet, daß jede Schalteinrichtung eine Einrichtung zur Ermittlung, Kodierung und Übermittlung von Fehlervorgängen an die zentrale Steuereinrichtung aufweist, und daß in der zentralen Steuereinrichtung eine Fehlerartanzeige vorgesehen ist.

9. Faden-Fournisseur-Gruppe nach Anspruch 8, dadurch gekennzeichnet, daß an jedem Fournisseur eine vom Mikroprozessor ansteuerbare Fehleranzeigevorrichtung vorgesehen ist.

10. Faden-Fournisseur-Gruppe nach den Ansprüchen 1 bis 9 dadurch gekennzeichnet, daß die Schalteinrichtung im Gehäuse des Fournisseurs untergebracht ist.

11. Faden-Fournisseur-Gruppe nach wenigstens einem der Ansprüche 1 bis 10, die auf einem ringförmigen Träger lösbar festgelegt und im Befestigungsbereich durch Verbindungseinrichtungen mit Leitungen des Leitungsbündels verbindbar ist, dadurch gekennzeichnet, daß auch die zentrale Steuereinrichtung CU am ringförmigen Träger angebracht ist, und daß das Leitungsbündel sechs nebeneinanderliegende Leitungen aufweist, die im Anschlußbereich jedes Fournisseurs mit dessen Schalteinrichtung verbunden sind, wobei die zum Zuteilen der Adressen bestimmte Leitung an einen Eingang- bzw. davon getrennten Ausgang jeder Schalteinrichtung angeschlossen ist.

## Claims

1. A yarn feeder group for mounting on a textile machine, particularly on striping knitting machine, comprising electrically controlable switching or actuating elements (9 ; 27 ; 20 ; 24, 19, 21), in each feeder (FUₙ) arranged in a signal- transmitting switching connection with a central control unit (CU) via a conductor bundle common to all furnishers, characterized in that in association with said switching or actuating elements (9 ; 27 ; 20 ; 24 ; 19, 21), respectively, for each said furnisher (FUₙ) there is provided an electronic switching unit containing an inscribable and readable memory, each said switching unit being adapted to have an individual address ascribed thereto by said central control unit (CU) and to be controlled by utilizing said address after said address has been so ascribed, and in that said switching units of all feeders are each connected in the same manner to the same conductors of the conductor bundle.

2. A yearn feeder group according to claim 1, characterized in that said switching units are connected in series to a conductor (named RELAY) in said conductor bundle for ascribing said addresses while being connected in parallel to the further conductors of said conductor bundle.

3. A yarn feeder group according to claims 1 and 2, characterized in that each switching unit contains a microprocessor.

4. A yarn feeder group according to claims 1 to 3, characterized in that each switching unit comprises a manually operable breaker switch (38) by means of which said microprocessor (FMPₙ) is adapted to be disconnected from said further conductors.

5. A yarn feeder group according to claims 1 to 4, characterized in that in addition to said inscribable and readable memory said microprocessor comprises a readonly memory (ROM) for at least one fixed program for controlling said switching and actuating elements of the associated furnisher, or for a fixed supervising program, re-. spectively.

6. A yarn feeder group according to claims 1 to 5, characterized in that said central control unit contains a microprocessor adapted to be fed with signals from at least one, preferably two associated timing control element(s) responsive for instance to the operating cycles, the operating position, the operating speed and the like of the textile machine.

7. A yarn feeder group according to claims 1 to 6, characterized in that said microprocessor of said central control unit is adapted to have inscribed therein at least one fixed program for a uniform control of all switching units, whereby said program is adapted to be selectively activated (T1-T4).

8. A yarn feeder group according to claims 1 to 7, characterized in that each switching unit includes means for sensing, encoding and transmitting fault conditions to said central control unit and in that a fault-type identification and indication means is provided in said central control unit.

9. A yarn feeder group according to claim 8, characterized in that in association with each furnisher there is provided a fault indicator means adapted to be controlled by the microprocessor.

10. A yarn feeder group according to claims 1 to 9, characterized in that said switching unit is accommodated in the housing of the furnisher.

11. A yarn feeder group according to any of claims 1 to 10, said group being releasably mounted on an annular carrier and adapted to be connected to conductors of the conductor bundle by means of connector means at the mounting location, characterized in that said central control (CU) unit is likewise mounted on said annular carrier and in that said conductor bundle comprises six conductors extending side-by-side and connected to the switching unit of each furnisher at the mounting location thereof, the conductor for ascribing the addresses being connected to an input terminal respectively to an output terminal separate thereform of each switching unit.

## Revendications

1. Groupe de fournisseurs de fils, destiné à être montés sur une machine textile, notamment un métier à tricoter des tricots à rayures en travers, comportant des organes de commutation ou d'actionnement (9 ; 27 ; 20 ; 24, 19, 21) pouvant être commandés électriquement, qui sont présents dans chaque fournisseur de fil (FUₙ) et qui sont reliés, selon une liaison de commutation à transmission de signaux, par l'intermédiaire d'un faisceau de lignes commun à tous les fournisseurs de fils, à un dispositif de commande central (CU), caractérisé en ce que, dans chaque fournisseur de fil (FUₙ), un dispositif de commutation électronique, contenant une mémoire, dans laquelle on peut effectuer un enregistrement et une lecture, est associée aux éléments de commutation ou d'actionnement (9 ; 27 ; 20 ; 24 ; 19, 21), une adresse individuelle pouvant être attribuée à chaque dispositif de commutation par le dispositif de commande central (CU), et chaque dispositif de commutation pouvant être commandé en fonction d'une adresse, conformément à l'attribution de l'adresse, et que les dispositifs de commutation de tous les fournisseurs de fils sont raccordés respectivement de la même manière à ces mêmes conducteurs du faisceau de conducteurs.

2. Groupe de fournisseurs de fils selon la revendication 1, caractérisé en ce que dans le faisceau de conducteurs, les dispositifs de commutation sont montés en série avec un conducteur (estafette) prévu pour l'attribution des adresses, tandis que les dispositifs de commutation sont raccordés en parallèle aux autres conducteurs du faisceau de conducteurs.

3. Groupe de fournisseurs de fils selon les revendications 1 et 2, caractérisé en ce que chaque dispositif de commutation contient un microprocesseur. r.

4. Groupe de fournisseurs de fils selon les revendications 1 à 3, caractérisé en ce que chaque dispositif de commutation comporte un interrupteur (38) pouvant être actionné manuellement et au moyen duquel le microprocesseur (FMPₙ) peut être déconnecté des autres conducteurs.

5. Groupe de fournisseurs de fils selon les revendications 1 à 4, caractérisé en ce que le microprocesseur comporte, en dehors de la mémoire dans laquelle on peut réaliser un enregistrement et une lecture, une mémoire de lecture (ROM) pour au moins un programme fixe servant à réaliser la commande des éléments de commutation et d'actionnement de son fournisseur de fil ou pour un programme de contrôle fixe.

6. Groupe de fournisseurs de fils selon les revendications 1 à 5, caractérisé en ce que le dispositif de commande central contient un microprocesseur en amont duquel sont branchés, de manière à permettre la délivrance de signaux, au moins un et de préférence deux éléments de commande délivrant une cadence et qui prélèvent par exemple les cadences de travail, la position de travail, la vitesse de travail et autres de la machine textile.

7.'Groupe de fournisseurs de fils selon les revendications 1 à 6, caractérisé en ce qu'au moins un programme fixe pour une commande unitaire de tous les dispositifs de commutation peut être mémorisé et, au choix, être appelé (T1-T4) dans le microprocesseur du dispositif de commande central.

8. Groupe de fournisseurs de fils selon les revendications 1 à 7, caractérisé en ce que chaque dispositif de commutation comporte un dispositif pour déterminer, coder et transmettre des processus erronés au dispositif de commande central, et qu'un dispositif d'affichage du type d'erreur est prévu dans le dispositif de commande central.

9. Groupe de fournisseurs de fils selon la revendication 8, caractérisé en ce qu'un dispositif d'affichage d'erreurs, pouvant être commandé par le microprocesseur, est prévu dans chaque fournisseur de fil.

10. Groupe de fournisseurs de fils selon les revendications 1 à 9, caractérisé en ce que le dispositif de commutation est logé dans le carter du fournisseur de fils.

11. Groupe de fournisseurs de fils selon au moins l'une des revendications 1 à 10, qui est fixé de façon détachable sur un support en anneau et . peut être relié, dans la zone de fixation, par des dispositifs de liaison à des conducteurs du faisceau de conducteurs, caractérisé en ce que le dispositif de commande central (CU) est également monté sur le support en anneau, et que le faisceau de conducteurs comporte six conducteurs disposés côte à côte et qui sont reliés, dans la zone de raccordement de chaque fournisseur de fil, au dispositif de commutation de ce dernier, le conducteur prévu pour l'attribution des adresses étant raccordé à une entrée ou à une sortie, qui en est séparée, de chaque dispositif de commutation.
